# EUROPÄISCHE PATENTANMELDUNG

(11) **EP 4 184 055 A1**
(43) Veröffentlichungstag der Anmeldung: **24.05.2023**
(21) Anmeldenummer: 22000251.3
(22) Anmeldetag: 17.11.2022
(51) Int. Cl.: F21V 21/35, F21S 8/04

(54) **EINRICHTUNG ZUM VERSCHIEBEN EINER DECKENLEUCHTE**

(30) Priorität: 17.11.2021 DE 102021129983
(71) Anmelder: van Helden, Sven, 41751 Viersen (DE)
(72) Erfinder: van Helden, Sven, 41751 Viersen (DE)
(74) Vertreter: Pellengahr, Maximilian Rudolf

(57) **Zusammenfassung**

Eine Einrichtung zum Verschieben einer Deckenleuchte, enthaltend
- ein Schienensystem aus zwei parallelen Führungsschienen (1), die im Abstand voneinander an einer Raumdecke befestigbar sind und die an ihren Enden mit Anschlägen versehen sind,
- eine entlang der Führungsschienen (1) verfahrbare Montageplatte (5), an der die Deckenleuchte befestigt sind, und
- eine an eine externe Stromquelle anschließbare Stromversorgungsanordnung, die in Richtung der Führungsschienen (1) verlaufende Stromversorgungselemente aufweist, die an das Anschlusskabel (10) der Deckenleuchte angeschlossen sind, ist dadurch gekennzeichnet, dass
- die Führungsschienen (1) als Gleitschienen für an der Montageplatte (5) angeordnete Gleitschuhe ausgebildet sind,
- die Stromversorgungsanordnung eine zwischen den Gleitschienen (1) verlaufende Deckenstromschiene (17) enthält und dass
- an der Montageplatte (5) Stromschienen-Stromabnehmer in Form von Schleifschuhen angebracht sind, die an das Anschlusskabel (10) der Deckenleuchte angeschlossen sind.

## Beschreibung

Die Erfindung betrifft eine Einrichtung gemäß dem Oberbegriff des Patentanspruchs 1.

Bei derartigen in der DE 20 2014 006 934 U1 und der DE 20 2014 006 930 U1 beschriebenen Einrichtungen sind an der Montageplatte Laufrollen angebracht, mit denen die Montageplatte entlang der Führungsschienen bis zu an den Enden der Führungsschienen angebrachte Anschlägen verfahrbar ist. Die Stromversorgungsanordnung enthält eine entlang der einen Führungsschiene verlaufende, interne Anschlussleitung zu an den Enden der Führungsschiene angeordneten 230 V Steckvorrichtungen.

Der Erfindung liegt die Aufgabe zugrunde, eine gegenüber der bekannten Einrichtung verbesserte Einrichtung zu schaffen.

Zur Lösung dieser Aufgabe ist die erfindungsgemäße Einrichtung gekennzeichnet durch die Merkmale des Kennzeichens des Patentanspruchs 1.

Das Gleitschienen und Gleitschuhe enthaltene Gleitschienensystem gewährleistet eine bessere Verfahrbarkeit der Montageplatte verglichen mit einem auf Schienen laufenden Laufrollensystem.

Durch die Verwendung einer zwischen den Gleitschienen verlaufenden Deckenstromschiene die mit den an der Montageplatte angeordneten Schleif-/Federkontakten zusammenwirkt, ist eine zuverlässige Stromversorgung der Deckenleuchte gewährleistet.

Die Erfindung wird im Folgenden anhand der Figuren beschrieben:
Figur 1 zeigt eine Unteransicht einer ersten Ausführungsform der Erfindung
Figur 2 zeigt eine Unteransicht einer zweiten Ausführungsform der Erfindung

Die erfindungsgemäße Einrichtung enthält zwei im Abstand voneinander parallel verlaufende Gleitschienen 1, die an ihren Enden von Anschlägen begrenzt werden, die an der einen Seite von einem Versteifungsprofil 11 und an der anderen Seite von einem Stromeinspeiseadapter gebildet werden. Entlang der Gleitschienen 1 ist eine Montageplatte 5 in Richtung des Doppelpfeiles f₁ vorzugsweise per Hand oder motorisch verschiebbar. Zwischen den beiden Versteifungsprofilen 11 verläuft eine Deckenstromschiene 17, die an ein Stromeinspeiseadapter 18 angeschlossen ist. Die Deckenstromschiene 17 wirkt in bekannter Weise mit an der Oberseite der Montageplatte 5 angeordnete Stromschienen-Stromabnehmer in Form von Schleif-/Federkontakten zusammen, an die das durch die Montageplatte 5 hindurchgeführte Anschlusskontakte10 der Deckenleuchte angeschlossen ist.

Das Bezugszeichen 26 ist repräsentativ für eine mögliche Ausführungsform eines Leuchtensockels.

Die in Figur 2 dargestellte erfindungsgemäße Einrichtung enthält neben der Montageplatte 5 eine weitere Montageplatte 6, die mittels eines nicht dargestellten Drehtellers relativ zur Montageplatte 5 vorzugsweise um 90° verdrehbar ist.

Das Gleitschienensystem ist vorzugsweise mittels üblicher Befestigungsmittel als Aufputzsystem oder als teilintegrierte Unterputzversion an der Raumdecke befestigbar.

## Patentansprüche

1. Einrichtung zum Verschieben einer Deckenleuchte, enthaltend
- ein Schienensystem aus zwei parallelen Führungsschienen (1), die im Abstand voneinander an einer Raumdecke befestigbar sind und die an ihren Enden mit Anschlägen versehen sind,
- eine entlang der Führungsschienen (1) verfahrbare Montageplatte (5), an der die Deckenleuchte befestigt sind, und
- eine an eine externe Stromquelle anschließbare Stromversorgungsanordnung, die in Richtung der Führungsschienen (1) verlaufende Stromversorgungselemente aufweist, die an das Anschlusskabel (10) der Deckenleuchte angeschlossen sind,
**dadurch gekennzeichnet, dass**
- die Führungsschienen (1) als Gleitschienen für an der Montageplatte (5) angeordnete Gleitschuhe ausgebildet sind,
- die Stromversorgungsanordnung eine zwischen den Gleitschienen (1) verlaufende Deckenstromschiene (17) enthält und dass
- an der Montageplatte (5) Stromschienen-Stromabnehmer in Form von Schleifschuhen angebracht sind, die an das Anschlusskabel (10) der Deckenkontakte angeschlossen sind.

2. Einrichtung nach Anspruch 1, **gekennzeichnet durch** eine an der Unterseite der Montageplatte (5) verschwenkbar gelagerte zweite Montageplatte (6), durch die die Anschlussleitung für die drehbare Deckenleuchte hindurchgeführt ist.

3. Einrichtung nach Anspruch 2, **dadurch gekennzeichnet, dass** die zweite Montageplatte (6) relativ zur ersten Montageplatte (5) um einen Winkel von 90° drehbar.
